# FASCICULE DE BREVET EUROPEEN

(11) **EP 3 851 615 B1**
(45) Date de publication et mention de la délivrance du brevet: **27.11.2024**
(21) Numéro de dépôt: 21151917.8
(22) Date de dépôt: 15.01.2021
(51) Int. Cl.: E04G 21/12, E04C 5/16

(54) **ENSEMBLE D'ATTENTE POUR REPRISE DE BÉTONNAGE**
WARTEANORDNUNG FÜR WIEDERAUFNAHME DES BETONNIERVORGANGS
STANDBY ASSEMBLY FOR RECOVERY OF CONCRETE

(30) Priorité: 17.01.2020 FR 2000462
(43) Date de publication de la demande: 21.07.2021
(73) Titulaire: SPURGIN LEONHART (SAS), 67600 Selestat (FR)
(72) Inventeur: LENGES, Marc, 67750 Scherwiller (FR); TORNATORE, Pino, 68000 Colmar (FR)
(74) Mandataire: Cabinet Nuss

(56) Documents cités:
- CH-A5- 648 891
- DE-A1- 2 944 739
- DE-U1- 202007 007 583
- DE-U1- 9 307 201

## Description

La présente invention se rapporte au domaine des dispositifs de liaison et de de reprise de bétonnage dans les chantiers de construction et plus particulièrement au domaine des boites d'attente.

Dans le domaine de la construction, il est courant que les structures de béton soient renforcées par des armatures métalliques. Ces armatures présentent généralement un arrangement ayant la forme d'une structure grillagée montée à l'intérieur du volume cloisonné dans lequel s'opère le coulage du béton. La structure grillagée participe alors à la reprise d'efforts et de contraintes supportées par le béton.

Sur le site d'un chantier, les opérations de coulage sont effectuées successivement pour la construction de chacune des structures de béton. Cependant, il est indispensable que certaines parties de la construction finale en béton qui sont coulées séparément, soient également assemblées au travers de leurs armatures respectives pour optimiser la fixation de ces différentes parties réunies et assurer le transfert des contraintes supportées.

Classiquement, la jonction des armatures de ces différentes structures de béton est ainsi effectuée par l'intermédiaire de boites d'attentes. Ces boites sont réalisées sous la forme d'un caisson aplati associé à plusieurs éléments d'armatures dont une première partie respective est logée à l'intérieur du caisson tandis qu'une seconde partie présente la forme d'arceaux qui émergent au niveau d'une face commune de ce caisson. Préalablement au coulage du béton, le caisson de la boite d'attente est monté stratégiquement contre une paroi du coffrage destiné à recevoir le béton. De cette façon, les arceaux de l'armature sont disposés de façon à être orientés vers l'intérieur du coffrage afin de réaliser différentes liaisons avec une ou plusieurs des armatures propres à la structure de béton coulée dans le coffrage. Au cours de l'opération de coulage, le caisson de la boite d'attente protège les parties des armatures qui s'y trouvent logées contre les risques de prise par le béton. Une fois le coulage effectué et les éléments de coffrage retirés, la boite d'attente est prise dans la structure en béton de sorte que la face du caisson initialement en appui contre une paroi du coffrage est positionnée de niveau avec la surface de la structure en béton. Le retrait de cette face du caisson autorise le déploiement des portions d'armatures logées à l'intérieur du coffre hors de la structure de béton à laquelle elles sont associées. Ces portions d'armatures sont alors aptes à coopérer ou être assemblées avec la structure d'une nouvelle armature.

Les boites d'attente présentent toutefois comme inconvénient d'avoir un caisson qui impose un encombrement dans le volume de coffrage en logeant des parties d'armatures destinées *in fine* à être disposées à l'extérieur du volume défini par le coffrage. Cet encombrement imposé par les caissons des boites d'attente conduit à restreindre les possibilités de positionnement des armatures à l'intérieur du volume de coffrage. Cet encombrement se trouve également accentué par la superposition des différentes portions d'armatures repliées à l'intérieur du caisson.

DE 20 2007 007583 U1 divulgue un ensemble d'attente pour reprise de bétonnage.

La présente invention a pour but de pallier cet inconvénient en proposant une solution qui permette de limiter l'impact de la position du caisson d'une boite d'attente à dans le volume intérieur d'un coffrage tout en étant aisément mise en oeuvre à des procédés de production de boites d'attente déjà existants.

L'invention a ainsi pour objet un ensemble d'attente pour reprise de bétonnage selon la revendication 1.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
[Fig. 1] est une représentation schématique d'un exemple de caisson pour un ensemble d'attente selon l'invention.
[Fig. 2] est une représentation schématique d'un exemple d'arrangement d'armatures pour un ensemble d'attente selon l'invention.
[Fig. 3] est une représentation schématique d'un exemple d'un premier ensemble d'attente selon l'invention.
[Fig. 4] est une représentation schématique d'une vue en section dans le plan du caisson d'un exemple d'ensemble d'attente selon l'invention.
[Fig. 5] est une représentation schématique d'une vue en section dans un plan perpendiculaire au plan du caisson d'un exemple de premier ensemble d'attente selon l'invention.
[Fig. 6] est une représentation schématique d'un exemple d'un second ensemble d'attente selon l'invention.
[Fig. 7] est une représentation schématique d'une vue en section dans un plan perpendiculaire au plan du caisson d'un exemple de premier ensemble d'attente selon l'invention.
[Fig. 8] est une représentation schématique d'une vue en section dans un plan perpendiculaire au plan du caisson et des arceaux d'un exemple de troisième ensemble d'attente selon l'invention.
[Fig. 9] est une représentation schématique d'un exemple d'un troisième ensemble d'attente selon l'invention.

L'invention concerne à un ensemble d'attente 1 pour reprise de bétonnage selon la revendication 1.

L'ensemble d'attente 1 de l'invention correspond ainsi à un caisson 2 associé à plusieurs armatures 7, 7bis. Le caisson 2 définit un logement à l'intérieur duquel une partie des armatures 7, 7bis se trouve positionnée le temps de l'opération de coulage de béton. Le caisson 2 est réalisé par au moins trois parois 3, 5, 6 arrangées de façon à réaliser trois faces du logement. Il convient de relever que lors de l'opération de coulage du béton, il est impératif que l'intérieur du logement soit étanche vis-à-vis de l'extérieur afin d'éviter que les branches des armatures 7, 7bis soient prises dans le béton solidifié. Aussi, selon une première variante de construction, les extrémités de la seconde paroi 5 et de la troisième paroi 6 sont jointes pour obturer le logement sur l'ensemble de sa périphérie, autour du bord de la première paroi 3. Selon une seconde variante de construction, alternative à la première variante de construction, les extrémités de la seconde paroi 5 et de la troisième paroi 6 sont réunies par l'intermédiaire d'une quatrième paroi et d'une cinquième paroi qui opèrent les jonctions respectives entre les extrémités en vis-à-vis des seconde 5 et troisième 6 parois de sorte que le logement du caisson 2 soit obturé sur l'ensemble de son pourtour, le long de la périphérie du bord de la première paroi 3. En conséquence, dans chacune des variantes de construction détaillées, lorsque le bord des seconde 5 et troisième 6 parois, voire des quatrième et cinquième parois associées sont de niveau, le positionnement du caisson 2 contre une paroi de banche préalablement au coulage du béton permet l'obtention d'une fermeture complète du volume intérieur du caisson. La paroi de banche fait ainsi office de couvercle d'obturation. Toutefois, de façon préférentielle, le caisson 2 est associé à un couvercle 8 aux dimensions adaptées pour la fermeture du caisson 2. Selon un exemple de réalisation, ce couvercle 8 présente une forme et des dimensions sensiblement identiques à celles de la première paroi 3 du caisson 2. Ce couvercle 8 est configuré pour être structurellement détachable du reste du caisson 2. Ce couvercle 8 est ainsi positionné pour optimiser l'obturation du volume intérieur du caisson 2 précédemment au positionnement du caisson 2 contre une paroi de banche, avant que l'opération de coulage du béton ne débute. Ce couvercle 8 est également configuré pour être structurellement détachable du reste du caisson 2 de sorte que, après la prise du béton, une fois la paroi de banche retirée, le couvercle 8 est retiré du caisson 2 pour libérer l'accès aux branches des armatures 7, 7bis de l'ensemble de l'invention.

Dans l'ensemble d'attente 1 selon l'invention, les branches 7b de la paire d'armatures 7, 7bis sont toutes disposées dans un même plan à l'intérieur du caisson 2. L'arrangement des branches 7b dans un même plan participe ainsi à la réduction de l'encombrement des branches 7b dans la boite et donc, en conséquence, permet une réduction de l'épaisseur du caisson 2. Cette réduction de l'épaisseur du caisson 2 intervient également lorsque le plan partagé par les branches 7 des armatures 7, 7bis est sensiblement parallèle au plan vers lequel l'aplatissement du caisson 2 est réalisé.

A l'intérieur du caisson 2, les branches 7b des armatures 7, 7bis sont repliées selon un angle sensiblement perpendiculaire par rapport au plan de l'arceau 7a, de sorte qu'une position trop rapprochée des arceaux 7a des armatures 7, 7bis conduit à une incompatibilité d'encombrement des branches 7b des armatures 7, 7bis dans la longueur du caisson 2 lorsque ces branches 7b présentent des longueurs trop importantes. Aussi, selon un exemple particulier de construction de l'ensemble d'attente 1 de l'invention, au moins une partie des branches de la première armature 7 est disposée entre les branches de la seconde armature 7bis. Selon cet exemple de construction, les branches 7b des armatures 7, 7bis sont arrangées pour éviter tout chevauchement de branches 7b à l'intérieur du caisson 2 et donc éviter un arrangement avec une superposition des branches 7b incompatible avec une réduction de l'épaisseur du caisson 2. Dans le cadre de cet arrangement, les branches 7b des armatures 7, 7bis sont susceptibles d'être repliées selon une orientation identique ou, alternativement, selon des directions opposées, par exemple de sorte que, d'une part, les branches de la première armature 7 se trouvent dirigées vers la seconde armature 7bis et que, d'autre part, de façon similaire, les branches de la seconde armature 7bis soient dirigées en direction de la première armature 7. Lorsque selon cet exemple, les branches des armatures 7, 7bis sont orientées en direction de l'armature homologue, l'encombrement des branches des armatures 7, 7bis à l'intérieur du caisson 2 est optimisé selon la longueur du caisson 2 et permet de limiter la longueur de celui en conséquence.

Selon une variante spécifique à l'exemple particulier de construction précédent, l'ensemble d'attente 1 de l'invention est caractérisé en ce que une des branches de la première armature 7 est positionnée entre les branches de la seconde armature 7bis, et réciproquement. Selon cet arrangement, pour chacune des armatures 7, 7bis, une première branche est positionnée au moins en partie entre les branches de l'armature homologue et une seconde branche est positionnée latéralement aux branches de l'armature homologue, entre une branche de l'armature et la face intérieure d'une paroi du caisson 2.

Selon l'invention:
- les branches de la première armature 7 sont disposées de sorte que l'écartement de leurs extrémités libres est inférieur à l'écartement des extrémités respectives de l'arceau correspondant,
- les branches de la seconde armature 7bis sont disposées de sorte que l'écartement de leurs extrémités libres est supérieur à l'écartement des extrémités respectives de l'arceau correspondant,
les branches de la première armature 7 étant positionnées entre les branches de la seconde armature 7bis. Les branches 7b des armatures 7, 7bis sont arrangées pour adopter des formes en « V ». Cette forme en « V » est alors fermée pour les branches de la première armature 7, tandis qu'elle est ouverte pour les branches de seconde armature 7bis. Selon une spécificité de ces arrangements en forme de « V » des branches des armatures 7, 7bis, chacune des branches de ces armatures 7, 7bis est positionnée de façon sensiblement parallèle à une branche respective de l'armature homologue de sorte que les arrangements en forme de « V » des branches de ces deux armatures 7, 7bis présentent une complémentarité dans le plan de positionnement des branches à l'intérieure du caisson 2. La complémentarité spatiale de cette variante de construction participe ainsi à la réalisation d'un arrangement qui optimise l'encombrement des branches 7b des armatures 7, 7bis à l'intérieur du caisson 2. En effet, le positionnement des branches d'une première armature 7 entre celles de la seconde armature 7bis permet de limiter l'encombrement des branches 7b des armatures 7, 7bis selon l'épaisseur du caisson 2 mais également d'éviter que les branches des armatures 7, 7bis ne soient trop écartées et augmente l'encombrement selon la largeur du caisson 2. Aussi, cet arrangement propose une solution permettant d'optimiser l'encombrement des branches d'armatures 7, 7bis à l'intérieur du caisson 2, à la fois dans la longueur et l'épaisseur du caisson 2 mais également dans sa largeur.

Selon un autre exemple particulier de construction de l'ensemble d'attente 1 de l'invention, compatible avec les différents exemples de construction précédemment détaillés, l'ensemble d'attente 1 selon l'invention est caractérisé en ce qu'il comprend au moins trois armatures 7, 7bis, 7ter. L'ensemble 1 selon l'invention est susceptible d'intégrer d'autres armatures supplémentaires 7ter en sus de la première 7 et de la seconde armature 7bis mentionnées précédemment. Ces armatures supplémentaires 7ter comprennent également deux parties disposées de part et d'autre de la première paroi 3 du caisson 2, ces armatures supplémentaires 7ter étant positionnées traversantes par l'intermédiaire d'orifices 4 dédiés de la première paroi 3. Il convient de relever que, dans le présent document, les caractéristiques relatives à l'« armature supplémentaire » s'applique autant à une troisième armature 7ter en sus de la première armature 7 et de la seconde armature 7bis qu'à toute armature au-delà de la troisième et qui serait intégrée à l'ensemble d'attente 1 de l'invention.

Selon un autre exemple particulier de construction de l'ensemble d'attente 1 de l'invention, compatible avec les différents exemples de construction précédemment détaillés, l'ensemble 1 comprend au moins une armature supplémentaire 7ter positionnée dans l'alignement de la première armature 7 avec la seconde armature 7bis, les branches de cette armature supplémentaire 7ter étant orientées pour être, de façon respective, sensiblement parallèles à celles de l'armature la plus proche parmi la première 7 et la seconde armature 7bis. Aussi, selon cet exemple particulier de construction, l'armature supplémentaire 7ter est positionnée par rapport aux autres armatures 7, 7bis de l'ensemble d'attente 1 de façon à assurer un arrangement permettant de restreindre l'encombrement des branches des différentes armatures 7, 7bis, 7ter à l'intérieur du caisson 2 et de limiter le volume de celui-ci en conséquence. Ainsi, à titre d'exemple spécifique, lorsque la première 7 et la seconde armature 7bis sont arrangées selon des formes en « V ». L'armature supplémentaire 7ter adopte une forme en « V » identique celle des deux armatures dont elle est la plus proche dans l'ensemble d'attente 1 de l'invention parmi la première armature 7 présentant une forme en « V » fermée et la seconde armature 7bis présentant une forme en « V » ouverte. Aussi, si elle est positionnée à proximité de la première armature 7, l'armature supplémentaire 7ter adopte une forme en « V » fermée avec des branches disposées de sorte que l'écartement de leurs extrémités libres est inférieur à l'écartement des extrémités respectives de l'arceau, les extrémités libres étant alors positionnées entre les branches de la première armature 7. De façon similaire, si elle est positionnée à proximité de la seconde armature 7bis, l'armature supplémentaire 7ter adopte une forme en « V » ouverte avec des branches disposées de sorte que l'écartement de leurs extrémités libres est supérieur à l'écartement des extrémités respectives de l'arceau, les extrémités libres étant alors positionnées de part et d'autre des branches de la seconde armature 7bis. Il convient de relever que les armatures supplémentaires en sus de la troisième adoptent une forme en « V », ouverte ou fermée, arrangée pour que les branches de ces armatures supplémentaires se placent de façon adaptée et spatialement complémentaire par rapport à l'arrangement des branches de l'armature la plus proche de leurs positions dans l'ensemble d'attente 1. Aussi, le positionnement selon un arrangement de l'invention d'une ou de plusieurs armatures supplémentaires 7ter d'une côté et/ou de l'autre de la première paire d'armatures 7, 7bis permet une optimisation de l'encombrement des branches des armatures 7, 7bis, 7ter à l'intérieur du caisson 2 qui autorise une réduction de l'épaisseur du caisson 2.

Selon un autre exemple particulier de construction de l'ensemble d'attente 1 de l'invention, compatible avec les différents exemples de construction précédemment détaillés, au moins un des orifices 4 de la première paroi 3 présente une forme oblongue. Selon un exemple préféré de construction spécifique de cette particularité, la forme oblongue de l'orifice 4 est orientée selon l'axe de la branche de l'armature 7, 7bis, 7ter qui traverse la première paroi 3 au niveau de cet orifice 4. En effet, au niveau de la jonction entre l'extrémité de l'arceau 7a et l'extrémité des branches 7b, l'armature 7, 7bis, 7ter présente une courbure formée par le repliement des branches 7b selon un angle sensiblement perpendiculaire par rapport au plan de l'arceau 7a. Par rapport à un orifice de forme circulaire et de largeur identique, cette forme oblongue permet ainsi le positionnement d'une partie de la courbure formée par le repliement de l'armature au niveau de l'épaisseur de la première paroi 3, voire même à l'extérieur du caisson 2, de sorte que la branche de l'armature soit en mesure d'être disposée contre la surface de la première paroi 3 à l'intérieure du caisson 2 et optimise la position de l'armature pour permettre une réduction améliorée de l'épaisseur du caisson 2.

Selon un autre exemple particulier de construction de l'ensemble d'attente 1 de l'invention, compatible avec les différents exemples de construction précédemment détaillés, au moins un des orifices 4 de la première paroi 3 est positionné au niveau d'une zone emboutie 10 en saillie sur la surface extérieure de la première paroi 3. De façon similaire à l'exemple particulier de construction précédent, le relief apporté par l'emboutissage 10 de la première paroi 3 du caisson 2 permet de positionner au moins une partie de la courbure formée par le repliement de l'armature contre la surface de la première paroi 3 à proximité de l'orifice 4, de sorte qu'une partie essentielle de la courbure de l'armature se positionne au niveau de l'épaisseur de la première paroi 3, voire même à l'extérieur du caisson 2. A l'intérieure du caisson 2, la branche de l'armature est ainsi apte à être disposée contre la surface de la première paroi 3 pour optimiser la réduction de l'épaisseur du caisson 2.

Selon un autre exemple particulier de construction de l'ensemble d'attente 1 de l'invention, compatible avec certains des différents exemples de construction précédemment détaillés, au moins un des orifices 4 de la première paroi 3 est associé à au moins un calot perforé 9 positionné en saillie sur la surface extérieure de la première paroi 3. Ainsi, l'ensemble d'attente 1 comprend au moins un calot perforé 9 qui présente une dimension adaptée pour être positionné au niveau d'un orifice 4 de la première paroi 3. Ce calot perforé 9 comprend une perforation de dimensions sensiblement identiques à l'arceau 7 pour qu'il le traverse. La forme du calot perforé 9 est également adaptée réaliser un relief permettant de positionner au moins une partie de la courbure formée par le repliement de l'armature contre la surface de la première paroi 3 à proximité de l'orifice 4, de sorte qu'une partie essentielle de la courbure de l'armature se positionne au niveau de l'épaisseur de la première paroi 3, voire même à l'extérieur du caisson 2. A l'intérieure du caisson 2, la branche de l'armature est ainsi apte à être disposée contre la surface de la première paroi 3 pour optimiser la réduction de l'épaisseur du caisson 2. Selon une spécificité de cette particularité proposée à titre d'exemple, le calot perforé 9 est réalisé sous la forme d'un section de sphère dont le sommet porte la perforation destinée à être traversée par l'armature. Le pourtour du calot perforé 9 comprend une interface de coopération avec l'orifice 4 de la première paroi pour y être fixée.

Selon un autre exemple particulier de construction de l'ensemble d'attente 1 de l'invention, compatible avec les différents exemples de construction précédemment détaillés, les arceaux 7a des différentes armatures 7, 7bis, 7ter présentent un écartement sensiblement identique de leurs extrémités respectives. Dans le volume intérieur du caisson 2, l'écartement à l'une des extrémités de chacune des paires de branches 7b est conditionné par l'écartement de l'extrémité de l'arceau 7a qui s'y rapporte. Aussi, dans le cadre de la gestion de l'encombrement des branches 7b des différentes armatures 7, 7bis, 7ter à l'intérieur du caisson 2, l'identité d'écartement des extrémités des arceaux 7a impose une contrainte supplémentaire à la disposition des branches 7b dont les différentes particularités d'arrangement précédemment détaillées permettent de s'affranchir.

Selon un autre exemple particulier de construction de l'ensemble d'attente 1 de l'invention, compatible avec les différents exemples de construction précédemment détaillés, les plans des différents arceaux 7a des différentes armatures 7, 7bis, 7ter de l'ensemble 1 sont disposés dans des plans parallèles entre eux et/ou espacés entre eux selon un écartement sensiblement identique. Aussi, dans l'ensemble d'attente 1 de l'invention, les différents arceaux 7a positionnés au niveau de la surface extérieure de la première paroi 3 présentent une homogénéité de forme qui facilite les liaisons avec une ou plusieurs des armatures de la construction au niveau de laquelle l'ensemble d'attente 1 est destiné à être installé préalablement au coulage de béton. Par ailleurs, la possibilité de réaliser un ensemble d'attente 1 présentant une telle homogénéité de disposition et de forme des arceaux 7a positionnés sur la face extérieure de la première paroi 3 permet de répondre à des contraintes de norme de production.

Selon un autre exemple particulier de construction de l'ensemble d'attente 1 de l'invention, compatible avec les différents exemples de construction précédemment détaillés, le caisson 2 définissant le logement présente une épaisseur correspondant sensiblement à l'épaisseur de la paroi supérieure 3 et à l'épaisseur la plus importante d'une des branches 7b de l'une des armatures 7, 7bis, 7ter. Selon un exemple spécifique de cette particularité de construction, le caisson 2 présente une épaisseur qui comprend, en sus de l'épaisseur de la paroi supérieure 3 et de l'épaisseur la plus importante d'une des branches 7b de l'une des armatures 7, 7bis, 7ter, l'épaisseur d'un couvercle 8 qui obture toute ou partie du volume intérieur du caisson 2.

Selon un autre exemple particulier de construction de l'ensemble d'attente 1 de l'invention, compatible avec les différents exemples de construction précédemment détaillés, le caisson 2 définissant le logement présente une épaisseur d'au plus 13 millimètres, voire même d'au plus 10 millimètres. En effet, en fonction des épaisseurs des différentes armatures 7, 7bis, 7ter utilisées pour l'ensemble d'attente 1, le caisson 2 est apte à présenter une épaisseur restreinte à au plus 10 millimètres.

Bien entendu, l'invention n'est pas limitée au mode de réalisation décrit et représenté aux dessins annexés. Des modifications restent possibles, selon les revendications.

## Revendications

1. Ensemble d'attente (1) pour reprise de bétonnage, ledit ensemble d'attente (1) comprenant:
- un caisson (2) dont le volume intérieur définit un logement présentant une forme aplatie, ce caisson (2) étant réalisé par au moins une première paroi (3) comprenant une pluralité d'orifices (4) traversant et une seconde (5) et une troisième (6) parois disposées de part et d'autre de la première paroi (3) selon des orientations sensiblement perpendiculaires au plan de la première paroi (3), chacune des parois (3, 5, 6) comportant une surface intérieure et une surface extérieure,
- au moins une paire d'armatures (7, 7bis) disposées au travers d'orifices (4) de la première paroi (3), chaque armature (7, 7bis) comprenant une première partie (7a) en forme d'arceau formant saillie au niveau de la surface extérieure de la première paroi (3) et une seconde partie (7b) réalisée par une paire de branches formant saillie au niveau de la surface intérieure de la première paroi (3), chacune de ces branches prolongeant structurellement une extrémité respective de l'arceau en étant disposées à l'intérieur du logement, dans un plan sensiblement perpendiculaire au plan de l'arceau, la paire d'armatures (7, 7bis) comprenant une première armature (7) dont les branches sont disposées dans un même plan que les branches de la seconde armature (7bis),
- les branches de la première armature (7) sont disposées de sorte que l'écartement de leurs extrémités libres est inférieur à l'écartement des extrémités respectives de l'arceau correspondant,
ledit ensemble d'attente (1) pour reprise de bétonnage étant **caractérisé en ce que**
- les branches de la seconde armature (7bis) sont disposées de sorte que l'écartement de leurs extrémités libres est supérieur à l'écartement des extrémités respectives de l'arceau correspondant, et **en ce que**
- les branches de la première armature (7) sont positionnées entre les branches de la seconde armature (7bis).

2. Ensemble (1) selon la revendication 1, **caractérisé en ce que** au moins une partie des branches de la première armature est disposée entre les branches de la seconde armature.

3. Ensemble (1) selon une des revendications précédentes, **caractérisé en ce que** l'ensemble (1) comprend au moins trois armatures (7, 7bis, 7ter).

4. Ensemble (1) selon une des revendications précédentes, **caractérisé en ce que** l'ensemble (1) comprend au moins une armature supplémentaire (7ter) positionnée dans l'alignement de la première armature (7) avec la seconde armature (7bis), les branches de cette armature supplémentaire (7ter) étant orientées pour être, de façon respective, sensiblement parallèles à celles de l'armature la plus proche parmi la première (7) et la seconde armature (7bis).

5. Ensemble (1) selon une des revendications précédentes, **caractérisé en ce que** les plans des différents arceaux (7a) des différentes armatures (7, 7bis, 7ter) de l'ensemble (1) sont disposés dans des plans parallèles entre eux et/ou espacés entre eux selon un écartement sensiblement identique.

6. Ensemble (1) selon une des revendications précédentes, **caractérisé en ce que** le caisson (2) définissant le logement présente une épaisseur correspondant sensiblement à l'épaisseur de la paroi supérieure (3) et à l'épaisseur la plus importante d'une des branches (7b) de l'une des armatures (7, 7bis, 7ter).

7. Ensemble (1) selon une des revendications précédentes, **caractérisé en ce que** le caisson (2) définissant le logement présente une épaisseur d'au plus 13 millimètres.

8. Ensemble (1) selon une des revendications précédentes, **caractérisé en ce que** au moins un des orifices (4) de la première paroi (3) présente une forme oblongue.

9. Ensemble (1) selon une des revendications précédentes, **caractérisé en ce que** au moins un des orifices (4) de la première paroi (3) est positionné au niveau d'une zone emboutie (10) en saillie sur la surface extérieure de la première paroi (3).

10. Ensemble (1) selon une des revendications précédentes, **caractérisé en ce que** au moins un des orifices (4) de la première paroi (3) est associé à au moins un calot perforé (9) positionné en saillie sur la surface extérieure de la première paroi (3).

## Patentansprüche

1. Warteanordnung (1) zur Wiederaufnahme des Betonniervorgangs, wobei die Warteanordnung (1) Folgendes umfasst:
- einen Kasten (2), dessen Innenvolumen eine Aufnahme mit einer abgeflachten Form definiert, wobei der Kasten (2) durch mindestens eine erste Wand (3) mit einer Mehrzahl von Durchgangsöffnungen (4) und eine zweite (5) und eine dritte Wand (6), die in zur Ebene der ersten Wand (3) im Wesentlichen senkrechten Ausrichtungen zu beiden Seiten der ersten Wand (3) angeordnet sind, ausgebildet ist, wobei jede der Wände (3, 5, 6) eine Innenfläche und eine Außenfläche aufweist,
- mindestens ein Paar Armaturen (7, 7bis), die durch die Öffnungen (4) der ersten Wand (3) hindurch angeordnet sind, wobei jede Armatur (7, 7bis) Folgendes umfasst: einen ersten Teil (7a) in Form eines Bügels, der an der Außenfläche der ersten Wand (3) vorsteht, und einen zweiten Teil (7b), der durch ein Paar Schenkel ausgeführt ist, die an der Innenfläche der ersten Wand (3) vorstehen, wobei jeder der Schenkel ein jeweiliges Ende des Bügels strukturell verlängert, indem er im Inneren der Aufnahme in einer zur Ebene des Bügels im Wesentlichen senkrechten Ebene angeordnet ist, wobei das Paar Armaturen (7, 7bis) eine erste Armatur (7) umfasst, deren Schenkel in derselben Ebene wie die Schenkel der zweiten Armatur (7bis) angeordnet sind,
- wobei die Schenkel der ersten Armatur (7) so angeordnet sind, dass der Abstand ihrer freien Enden kleiner ist als der Abstand der jeweiligen Enden des entsprechenden Bügels,
wobei die Warteanordnung (1) zur Wiederaufnahme des Betonniervorgangs **dadurch gekennzeichnet ist, dass**
- die Schenkel der zweiten Armatur (7bis) so angeordnet sind, dass der Abstand ihrer freien Enden größer ist als der Abstand der jeweiligen Enden des entsprechenden Bügels, und dass
- die Schenkel der ersten Armatur (7) zwischen den Schenkeln der zweiten Armatur (7bis) positioniert sind.

2. Anordnung (1) nach Anspruch 1, **dadurch gekennzeichnet, dass** mindestens ein Teil der Schenkel der ersten Armatur zwischen den Schenkeln der zweiten Armatur angeordnet ist.

3. Anordnung (1) nach einem der vorangehenden Ansprüche, **dadurch gekennzeichnet, dass** die Anordnung (1) mindestens drei Armaturen (7, 7bis, 7ter) umfasst.

4. Anordnung (1) nach einem der vorangehenden Ansprüche, **dadurch gekennzeichnet, dass** die Anordnung (1) mindestens eine zusätzliche Armatur (7ter) umfasst, die in der Ausrichtung der ersten Armatur (7) mit der zweiten Armatur (7bis) positioniert ist, wobei die Schenkel der zusätzlichen Armatur (7ter) so ausgerichtet sind, dass sie jeweils im Wesentlichen parallel zu denen der nächstliegenden der ersten (7) und der zweiten Armatur (7bis) sind.

5. Anordnung (1) nach einem der vorangehenden Ansprüche, **dadurch gekennzeichnet, dass** die Ebenen der verschiedenen Bügel (7a) der verschiedenen Armaturen (7, 7bis, 7ter) der Anordnung (1) in zueinander parallelen Ebenen angeordnet und/oder in einem im Wesentlichen gleichen Abstand voneinander beabstandet sind.

6. Anordnung (1) nach einem der vorangehenden Ansprüche, **dadurch gekennzeichnet, dass** der Kasten (2), der die Aufnahme definiert, eine Dicke aufweist, die im Wesentlichen der Dicke der oberen Wand (3) und der größten Dicke eines der Schenkel (7b) einer der Armaturen (7, 7bis, 7ter) entspricht.

7. Anordnung (1) nach einem der vorangehenden Ansprüche, **dadurch gekennzeichnet, dass** der Kasten (2), der die Aufnahme definiert, eine Dicke von höchstens 13 Millimetern aufweist.

8. Anordnung (1) nach einem der vorangehenden Ansprüche, **dadurch gekennzeichnet, dass** mindestens eine der Öffnungen (4) der ersten Wand (3) eine längliche Form aufweist.

9. Anordnung (1) nach einem der vorangehenden Ansprüche, **dadurch gekennzeichnet, dass** mindestens eine der Öffnungen (4) der ersten Wand (3) an einem tiefgezogenen Bereich (10), der an der Außenfläche der ersten Wand (3) vorsteht, positioniert ist.

10. Anordnung (1) nach einem der vorangehenden Ansprüche, **dadurch gekennzeichnet, dass** mindestens eine der Öffnungen (4) der ersten Wand (3) mit mindestens einer perforierten Kappe (9), die an der Außenfläche der ersten Wand (3) vorstehend positioniert ist, verbunden ist.

## Claims

1. Starter system (1) for concrete construction joints, said starter system (1) comprising:
- a casing (2) the interior volume of which defines a housing of flattened shape, this casing (2) being made up of at least a first wall (3) comprising a plurality of through-orifices (4) and a second (5) and a third (6) wall, these latter walls being arranged one on each side of the first wall (3) in orientations substantially perpendicular to the plane of the first wall (3), each of the walls (3, 5, 6) having an interior surface and an exterior surface,
- at least one pair of reinforcing bars (7, 7bis) arranged through orifices (4) in the first wall (3), each reinforcing bar (7, 7bis) comprising a hoop-shaped first part (7a) projecting at the exterior surface of the first wall (3) and a second part (7b) produced by a pair of branches projecting at the interior surface of the first wall (3), each of these branches structurally extending a respective end of the hoop while being arranged inside the housing, in a plane substantially perpendicular to the plane of the hoop, the pair of reinforcing bars (7, 7bis) comprising a first reinforcing bar (7) the branches of which are arranged in the one same plane as the branches of the second reinforcing bar (7bis),
- the branches of the first reinforcing bar (7) are arranged in such a way that the separation of their free ends is less than the separation of the respective ends of the corresponding hoop,
said starter system (1) for concrete construction joints being **characterized in that**:
- the branches of the second reinforcing bar (7bis) are arranged so that the separation of their free ends is greater than the separation of the respective ends of the corresponding hoop, and **in that**
- the branches of the first reinforcing bar (7) are positioned between the branches of the second reinforcing bar (7bis).

2. System (1) according to Claim 1, **characterized in that** at least part of the branches of the first reinforcing bar is arranged between the branches of the second reinforcing bar.

3. System (1) according to one of the preceding claims, **characterized in that** the system (1) comprises at least three reinforcing bars (7, 7bis, 7ter).

4. System (1) according to one of the preceding claims, **characterized in that** the system (1) comprises at least one additional reinforcing bar (7ter) positioned in the alignment of the first reinforcing bar (7) with the second reinforcing bar (7bis), the branches of this additional reinforcing bar (7ter) being oriented so as to be, respectively, substantially parallel to those of the closest reinforcing bar from among the first (7) and the second (7bis) reinforcing bar.

5. System (1) according to one of the preceding claims, **characterized in that** the planes of the various hoops (7a) of the various reinforcing bars (7, 7bis, 7ter) of the system (1) are arranged in mutually-parallel planes and/or are mutually spaced at substantially identical separations.

6. System (1) according to one of the preceding claims, **characterized in that** the casing (2) defining the housing has a thickness corresponding substantially to the thickness of the upper wall (3) and to the greatest thickness of one of the branches (7b) of one of the reinforcing bars (7, 7bis, 7ter).

7. System (1) according to one of the preceding claims, **characterized in that** the casing (2) defining the housing has a thickness of at most 13 millimetres.

8. System (1) according to one of the preceding claims, **characterized in that** at least one of the orifices (4) in the first wall (3) has an oblong shape.

9. System (1) according to one of the preceding claims, **characterized in that** at least one of the orifices (4) in the first wall (3) is positioned at a pressed zone (10) projecting on the exterior surface of the first wall (3) .

10. System (1) according to one of the preceding claims, **characterized in that** at least one of the orifices (4) in the first wall (3) is associated with at least one perforated cap (9) positioned so that it projects on the exterior surface of the first wall (3).
